# EUROPÄISCHE PATENTSCHRIFT

(11) **EP 0 319 730 B1**
(45) Veröffentlichungstag und Bekanntmachung des Hinweises auf die Patenterteilung: **10.04.1991**
(21) Anmeldenummer: 88118805.6
(22) Anmeldetag: 11.11.1988
(51) Int. Cl.: E02D 7/28, E02D 13/10

(54) **Rohrramme**
Tube-driving device
Dispositif de battage de tubes

(30) Priorität: 07.12.1987 DE 3741373
(43) Veröffentlichungstag der Anmeldung: 14.06.1989
(73) Patentinhaber: Schmidt, Paul, D-57368 Lennestadt (DE)
(72) Erfinder:
(74) Vertreter: König, Reimar, Dr.-Ing.

(56) Entgegenhaltungen:
- FR-A- 2 502 662
- NL-A- 7 907 082
- NL-C- 3 247

## Beschreibung

Die Erfindung betrifft eine Ramme zum Innen-Rammen von Rohren wie beispielsweise Schutz- oder Leitungsrohre.

Das Einrammen von nachfolgend als Vortriebsrohr bezeichneten Rohren erfordert in aller Regel eine Startgrube bzw. einen Startschacht, in dem Ramme und Vortriebsrohr vorbereitet werden. Um die Abmessungen der Startgrube zu verringern, ist es durch die deutsche Gebrauchsmusterschrift 87 07 158 bekanntgeworden, die Ramme nicht mehr mit ihrer Schlagspitze direkt oder mittels eines Rammaufsatzes in das rückwärtige Rohrende eingreifen zu lassen, sondern in dem Vortriebsrohr anzuordnen. Auf diese Weise wird die erforderliche Länge der Startgrube im wesentlichen lediglich von der Länge des Vortriebsrohres bestimmt.

Damit sich das Vortriebsrohr einrammen läßt, ist die bekannte Innenramme von einem in dem Vortriebsrohr angeordneten Hüllrohr umschlossen, wobei die kegelförmige Schlagspitze der Ramme formschlüssig in einen an dem in Vortriebsrichtung vorderen Ende des Hüllrohres angeordneten Innenring eingreift, so daß sich die Schubkraft der Ramme über die entweder bewegliche oder mit dem Rammengehäuse starr verbundene Schlagspitze auf den Innenring und damit das umhüllende Rohr überträgt. Zum Umlenken der auf das Hüllrohr übertragenen Schubkraft und zum Umsetzen als Vortriebskraft für das Vortriebsrohr, befindet sich ein Außenkragen an dem in Richtung des Vortriebs hinteren Ende des Hüllrohres, der sich an die rückwärtige Stirnseite des Vortriebsrohres anlegt; die Schubkraft wird somit über den Innenring, das Hüllrohr und den Außenkragen auf das Vortriebsrohr umgelenkt. Um Prallschläge zu vermeiden, die unter der Amboßwirkung des am Vortriebsrohr stumpf anliegenden Außenkragens des Hüllrohres entstehen, sind die Ramme und das Rohr durch eine Verspannung miteinander verbunden.

Der Erfindung liegt die Aufgabe zugrunde, das Innen-Rammen von Rohren zu verbessern, insbesondere den maschinellen Aufwand zu verringern.

Erfindungsgemäß wird diese Aufgabe dadurch gelöst, daß das rückwärtige Ende der Ramme mit dem in Vortriebsrichtung hinteren Ende des Vortriebsrohres zum Übertragen der Schubkraft vorzugsweise formschlüssig verbunden ist, wozu sich das rückwärtige Ende der Ramme vorteilhaft mit einem sich zur Vortriebsrichtung verjüngenden Ansatz versehen läßt. Aufgrund der erfindungsgemäßen Verbindung des beispielsweise verdickten rückwärtigen Endes der Ramme bzw. des Rammengehäuses mit dem hinteren Ende des Vortriebsrohres wird die Schubkraft der Ramme direkt, d.h. ohne Umlenkung als Vortriebskraft in das Vortriebsrohr eingeleitet. Dazu bedarf es weder eines die Ramme zusätzlich umhüllenden, außerdem mit einem Kragen versehenen Rohres, noch einer das Vortriebsrohr mit der Ramme zur Vermeidung von Prallschlägen kuppelnden Spanneinrichtung.

Durch ein Verbindungsstück, wie einen Rammkegel oder ein Rammsegment, zwischen dem Ansatz und dem Vortriebsrohr läßt sich das durch den Ansatz verdickte rückwärtige Ende der Ramme an unterschiedliche Rohrdurchmesser anpassen; es brauchen lediglich ein oder mehrere dem Innendurchmesser des Vortriebsrohres entsprechende Verbindungsstücke auf den Rammansatz aufgeschoben zu werden.

Die Erfindung wird nachfolgend anhand eines in der Zeichnung dargestellten Ausführungsbeispiels des näheren erläutert. In der Zeichnung zeigen:
Fig. 1 im Längsschnitt eine erfindungsgemäß über einen Ansatz am rückwärtigen Ende der Ramme mit dem hinteren Ende des Vortriebsrohres verbundene Innenramme und
Fig. 2 die Ramme gemäß Fig. 1 in einer Startgrube nach dem Ansetzen eines Folgerohrs an ein nahezu völlig in das Erdreich eingerammtes Vortriebsrohr.

In einem an seinem vorderen Ende einen Schneidschuh 1 aufweisendes Vortriebsrohr 2 ist eine Ramme 3 angeordnet, die mit ihrer konischen Schlagspitze 4 in einem Stützring 5 lagert. Das rückwärtige Ende der Ramme 3 besitzt einen sich in Richtung zur Schlagspitze 4 verjüngenden Ansatz 6 sowie ein auf den Ansatz 6 aufgeschobenes, als Rammkegel ausgebildetes Verbindungsstück 7, so daß das rückwärtige Ende der Ramme 3 über den Ansatz 6 und den Rammkegel 7 mit dem hinteren Ende des Vortriebsrohres 2 verbunden ist.

In Fig. 2 ist das Ansetzen eines Folgerohrs 2b an ein nahezu völlig in das Erdreich 8 eingerammtes Vortriebsrohr 2a dargestellt. Das Folgerohr 2b befindet sich in der dargestellten Ausgangslage in einer Startgrube 9 und stützt sich mittels auf Untergestellen 10 prismatisch angeordneter Stützrollen 11 auf einem Bodenrahmen 12 ab. Die Ramme 3 ist mit ihrem rückwärtigen Ende über den konischen Ansatz 6 und den zwischengeschalteten Rammkegel 7 formschlüssig mit dem in Richtung des Vortriebs hinteren Ende des Folgerohrs 2b verbunden.

Ein nicht dargestellter, im Innern des Gehäuses der Ramme 3 wechselweise hin- und herbewegter, gegebenenfalls mehrere Tonnen schwerer Schlagkolben überträgt seine Schlagenergie über den Ansatz 6 und den Rammkegel 7 auf das Folgerohr 2b und treibt dieses mit jedem Schlag weiter vor. Der Schlagkolben wird in der Regel pneumatisch, hydraulisch oder mechanisch beaufschlagt. Im vorliegenden Fall wird Druckluft von einem nicht dargestellten Kompressor über einen Luftschlauch 13 mit integriertem Umsteuerventil 14 in das Gehäuseinnere der Ramme 3 geleitet.

## Patentansprüche

1. Ramme zum Innen-Rammen von Rohren, dadurch gekennzeichnet, daß das rückwärtige Ende der Ramme (3) mit dem in Vortriebsrichtung hinteren Ende des Vortriebsrohres (2) zum Übertragen der Schubkraft verbunden ist.

2. Ramme nach Anspruch 1, gekennzeichnet durch eine formschlüssige Verbindung zwischen der Ramme (3) und dem Vortriebsrohr (2).

3. Ramme nach Anspruch 1 oder 2, dadurch gekennzeichnet, daß das rückwärtige Ende der Ramme (3) mit einem Ansatz (6) versehen ist.

4. Ramme nach Anspruch 3, dadurch gekennzeichnet, daß sich der Ansatz (6) in Vortriebsrichtung verjüngt.

5. Ramme nach Anspruche 3 oder 4, dadurch gekennzeichnet, daß zwischen dem Ansatz (6) und dem Vortriebsrohr (2) ein oder mehrere Verbindungsstücke (7) angeordnet sind.

6. Ramme nach einem oder mehreren der Ansprüche 1 bis 5, dadurch gekennzeichnet, daß zwischen deren Schlagspitze (4) und dem Vortriebsrohr (2) ein Stützring (5) angeordnet ist.

## Claims

1. A rammer for internal ramming of pipes, characterised in that the rear end of the rammer (3) is connected to the rear end - in the direction of advance - of the driven pipe (2) to transmit the driving force.

2. A rammer according to claim 1, characterised by a form-fitting connection between the rammer (3) and the driven pipe (2).

3. A rammer according to claim 1 or claim 2, characterised in that the rear end of the rammer (3) is provided with a shoulder (6).

4. A rammer according to claim 3, characterised in that the shoulder (6) narrows in the direction of advance.

5. A rammer according to claim 3 or claim 4, characterised in that one or more connecting pieces (7) are arranged between the shoulder (6) and the driven pipe (2).

6. A rammer according to any one or more of claims 1 to 5, characterised in that a supporting ring (5) is arranged between its impact tip (4) and the driven pipe (2).

## Revendications

1. Bélier pour le fonçage intérieur de tubes, caractérisé en ce que l'extrémité arrière du bélier (3) est, pour la transmission de la force de poussée, reliée à l'extrémité du tube de poussée (2) qui se trouve en arrière dans la direction de l'avance.

2. Bélier selon la revendication 1, caractérisé par une liaison par adaptation des formes entre le bélier (3) et le tube de poussée (2).

3. Bélier selon l'une des revendications 1 ou 2, caractérisé en ce que l'extrémité arrière du bélier (3) comporte une partie additionnelle (6).

4. Bélier selon la revendication 3, caractérisé en ce que la partie additionnelle (6) s'amincit dans la direction de l'avance.

5. Bélier selon l'une des revendications 3 ou 4, caractérisé en ce qu'entre la partie additionnelle (6) et le tube de poussée (2) il comporte une ou plusieurs pièces de liaison (7).

6. Bélier selon une ou plusieurs des revendications 1 à 3, caractérisé en ce qu'une bague d'appui (5) est intercalée entre sa pointe de percussion (4) et le tube de poussée (2).
